# EUROPÄISCHE PATENTSCHRIFT

(11) **EP 1 020 577 B1**
(45) Veröffentlichungstag und Bekanntmachung des Hinweises auf die Patenterteilung: **18.08.2004**
(21) Anmeldenummer: 00100530.5
(22) Anmeldetag: 12.01.2000
(51) Int. Cl.: E04B 2/96, E04B 2/88, E06B 3/54

(54) **Fassade oder Lichtdach mit Scheiben oder Füllungsplatten versetzt zum Scheiben- oder Plattenrand halternden Beschlägen**
Fassade or glazed roof with glass or filling panes offset with respect to the connectors holding the glass or filling pane edge
Façade ou toiture vitrée avec des panneaux vitrés ou de remplissage décalés par rapport aux ferrures supportant le bord des panneaux vitrés ou de remplissage

(30) Priorität: 18.01.1999 DE 19901757
(43) Veröffentlichungstag der Anmeldung: 19.07.2000
(73) Patentinhaber: SCHÜCO International KG, 33609 Bielefeld (DE)
(72) Erfinder: Meyer, Jürgen, 32545 Bad Oeynhausen (DE); Jürgens, Ingo, 59872 Meschede (DE)
(74) Vertreter: Specht, Peter, Dipl.-Phys.

(56) Entgegenhaltungen:
- FR-A- 2 738 271
- GB-A- 2 307 491

## Beschreibung

Die Erfindung bezieht sich auf eine Fassade oder ein Lichtdach mit Scheiben oder Füllungsplatten versetzt zum Scheiben- oder Plattenrand halternden, an einer Unterkonstruktion festgelegten Beschlägen und bei der bzw. bei dem in den Spalten zwischen benachbarten Scheiben oder Füllungsplatten Dichtungen vorgesehen sind.

Es sind Beschläge zur punktförmigen Halterung von Scheiben einer Glasfassade bekannt, bei der die Beschläge an einer durch vertikal angeordnete Rohre gebildeten Unterkonstruktion durch Schweißen oder Verschrauben festgelegt sind. Bei der Montage der Glasscheiben ergeben sich erhebliche Schwierigkeiten, da die Einstellbarkeit im Bereich der Scheibenhalter im allgemeinen nicht ausreicht, um die an der Baustelle erforderlichen Ausrichtungen der Glasscheiben vorzunehmen. Die Glasscheiben müssen somit an der Baustelle vermessen und dann angefertigt werden.

Bei diesen bekannten Fassaden werden die Spalte zwischen benachbarten Glasscheiben ausschließlich über den Bereich der Glasdicke abgedichtet, und zwar entweder durch eine Versiegelung oder durch eine Versiegelung in Kombination mit einer Fülldichtung oder durch ein Dichtungsprofil, das mittels Silikon-Versiegelungsmasse mit den Scheibenrändern verklebt wird.

Die Dichtigkeit solcher Fassaden oder Lichtdächer ist abhängig von der Qualität der Spaltabdichtungen zwischen den einzelnen Scheibenelementen oder Füllungsplatten und der Lebensdauer dieser Abdichtungen. Die Dichtigkeit ist abhängig von der Vorbehandlung und der Sorgfalt, mit der die dauerelastischen Abdichtungen vorgenommen werden. Es kommt hinzu, daß die Dichtigkeit durch mechanische und/oder chemische Beeinträchtigungen nachläßt, so daß ggf. in erheblichem Maß Reparaturarbeiten erforderlich werden. Undichtigkeiten an der Fassade oder an dem Lichtdach eines Gebäudes ergeben Folgeschäden an der Innengestaltung, am Mobiliar o.dgl.

Der Erfindung liegt die Aufgabe zugrunde, eine Fassade oder ein Lichtdach der eingangs genannten Art so zu gestalten, daß die Anordnung und Festlegung der die Glasscheiben oder Füllungsplatten halternden Beschläge an der Unterkonstruktion, die Abdichtung der Spalte zwischen benachbarten Glasscheiben oder Füllungsplatten sowie die Abtragung der auf die Glasscheiben oder Füllungsplatten wirkenden mechanischen Kräfte auf die Unterkonstruktion verbessert werden.

Diese Aufgabe wird erfindungsgemäß dadurch gelöst, daß die Unterkonstruktion als Rahmenwerk aus Pfosten- und Sprossenprofilen ausgebildet ist und die im Spalt zwischen benachbarten Scheiben oder Füllungsplatten vorgesehenen Dichtungen sowie an Scheiben- oder Füllungsplattenrändern sich abstützende Dichtungen an den Pfosten- und Sprossenprofilen befestigt sind.

Bei einer vorteilhaften Ausführungsform sind die Beschläge zur Scheiben- oder Füllungsplattenhalterung ausschließlich an den Pfostenprofilen befestigt. Bei dieser

Ausführungsform können die Sprossenprofile eine geringe Bauhöhe aufweisen. Bei diesen Sprossenprofilen, die mit einer mittigen Verankerungsnut für eine Dichtungsleiste mit Sickerwasseraufnahmenuten und an den Längsrändern mit Verankerungsnuten für den Scheiben- oder Füllungsplattenränder zugeordneten Dichtungen versehen sind, sind die Böden der Verankerungsnuten für die Dichtungen und die Sickerwasseraufnahmenuten durch die Außenwand des Profils gebildet. In den Verbindungsbereichen zwischen den Pfostenprofilen und den Sprossenprofilen wird die Außenwand der Sprossenprofile vorteilhaft auf den Verankerungsnuten für die Scheiben- oder Füllungsplatten-Randdichtungen gelagert.

Weitere Merkmale der Erfindung ergeben sich aus den Unteransprüchen. Eine vorteilhafte Ausführungsform der erfindungsgemäßen Fassade ist in den Zeichnungen dargestellt und wird im folgenden beschrieben.

Es zeigen:
- Figur 1: die Fassade in einem Horizontalschnitt,
- Figur 2: die Fassade nach der Figur 1 im Vertikalschnitt,
- Figur 3: ein Fassadenfeld von der Rauminnenseite gesehen,
- Figur 4: ein Pfostenprofil im Horizontalschnitt mit zugeordneten Funktionsteilen, und
- Figur 5: ein Sprossenprofil mit zugeordneten Funktionsteilen im Schnitt.

Die in den Zeichnungen dargestellte Fassade weist eine Unterkonstruktion auf, die aus Pfostenprofilen 1 und Sprossenprofilen 2 besteht, die ein Rahmenwerk bilden, bei dem die Rahmenfelder mit Glasscheiben 3 versehen sind. Im dargestellten Ausführungsbeispiel sind die Glasscheiben als Isolierglasscheiben ausgebildet.

Die Pfostenprofile 1 weisen über die gesamte Profillänge sich erstreckende hinterschnittene Nuten 4 auf, die quer zur Profillängsachse geöffnet sind und den Verankerungsfuß eines Beschlages 5 aufnehmen, durch dessen Halter 6 die Glasscheibe 3 versetzt zum Scheibenrand punktförmig festgelegt wird.

Der Verankerungsfuß des Beschlages 5 ist in dem Ausführungsbeispiel als Nutenstein 7 ausgebildet, der eine Gewindespindel 8 aufnimmt, durch die der Beschlag 5 in Y-Richtung justierbar ist. Der Nutenstein wird mit einem Spindelausleger 9 verdrehsicher fixiert, um das durch die Scheibenbelastung auftretende Drehmoment auf das Pfostenprofil 1 zu übertragen. Die Fixierung des Spindelauslegers 9 erfolgt durch Schweißen, Kleben, Verschrauben oder Verstiften. Mittels einer Spindelmutter 10, die sich an den Randstegen 11 der Nut 4 und an angrenzenden Flächen des Pfostenprofils 1 abstützt, wird der Nutenstein 7 bzw. der Beschlag 5 in seiner Lage durch Verklemmung bzw. Verspannung gesichert.

Der Beschlag 5 weist ein Kopfteil 12 auf, in dem eine Gewindebohrung 13 senkrecht zur Scheiben- oder Füllungsplattenebene angeordnet ist. In diese Gewindebohrung greift ein Gewindebolzen 14 verstell- und justierbar ein, der gleichzeitig die Achse des Halters 6 bildet. Über diese Verstellung in Z-Richtung wird die Scheibe 3 zur Auflage an den Randdichtungen 15 der Pfostenprofile und an den Randdichtungen 16 der Sprossenprofile eingestellt und einjustiert.

Zur Verstellung der Scheiben 3 in vertikaler Richtung, d.h. in X-Richtung in der Fig. 3, wird der Beschlag 5 in den Nuten 4 der Pfostenprofile 1 verschoben.

Die Öffnungen der Nuten 4 können je nach Bedarf und Wunsch durch ein einzuklipsendes Profil verschlossen werden, so daß die Pfostenaußenkontur zwischen den Beschlägen geschlossen ist.

Die Pfosten 1 weisen zwei einander gegenüberliegende Nuten 4 auf, die durch einen den Nutboden bildenden Zwischensteg 17 getrennt sind.

Der Zwischensteg 17 weist eine größere Dicke auf als die übrigen Profilwandungen.

Die Randdichtungen 15 weisen einen Befestigungsfuß 18 auf, der in einer Verankerungsnut 19 des Pfostenprofils 1 festgelegt ist. Die Verankerungsnuten 19 sind im Längsrandbereich des Pfostenprofils vorgesehen und sind auf einem Hohlsteg 20 angeordnet.

In dem Spalt 21 zwischen zwei benachbarten Scheiben 3 ist eine Dichtungsleiste 22 angeordnet, die mehrere Dichtlippen 23, 24 aufweist. Die Dichtlippen 23 stützen sich an der äußeren Glasfläche ab, während die Dichtlippen 24 an den Seitenflächen der Isolierglasscheiben anliegen. Die Dichtungsleiste weist mehrere Kammern 25 auf und ist mit einem Befestigungsfuß 26 ausgestattet, der in eine mittige Verankerungsnut 27 des Pfostenprofils eingreift.

Bei den Sprossenprofilen 2 wird der Befestigungsfuß 26 der Dichtungsleisten 22 in einer mittigen Verankerungsnut 28 festgelegt.

Aus der Fig. 5 ergibt sich, daß im Bereich der Sprossenprofile 2 der Spalt 29 zwischen den Glasscheiben 3 ebenfalls durch eine mit Dichtlippen 23,24 ausgerüstete Dichtungsleiste 22 abgedeckt wird. Zwischen der Verankerungsnut 28 für die Dichtungsleiste 22 und den Verankerungsnuten 30 für die Randdichtungen 16 sind bei dem Sprossenprofil 2 Aufnahmenuten 31 für Sickerwasser vorgesehen, das von außen in die Konstruktion eindringt.

Die Böden der Verankerungsnuten 30 und der Aufnahmenuten 31 für das Sickerwasser werden durch die Außenwand 32 des Sprossenprofils gebildet, so daß, wie sich aus der Fig. 5 ergibt, das Sprossenprofil flach gestaltet ist und eine geringe Bautiefe aufweist.

Dieses Sprossenprofil 2 stützt sich im Verbindungsbereich mit den Pfostenprofilen 1 auf den Randstegen der Verankerungsnut 19 für die Randdichtungen 15 ab, so daß das vom Sockelprofil 2 aufgenommene Sickerwasser in Aufnahmenuten 33 für Sikkerwasser des Pfostenprofils 1 einfließen kann.

Durch die Aufnahmenuten 33 der Pfostenprofile 1 für das Sickerwasser gelangt das Sickerwasser an den Fußpunkt der Fassade und wird dort abgeleitet.

Aus der Fig. 2 ergibt sich, daß im oberen und unteren Wandabschlußbereich Sprossenprofile 34 vorgesehen sind, deren Bautiefe der Bautiefe der Pfostenprofile 1 entspricht.

Da die Scheiben- oder Füllungsplattenhalterung ausschließlich an den Pfostenprofilen 1 angeordnet ist und über die Pfostenprofile die Belastung der Fassade abgetragen wird, kommen auf die Sprossenprofile keine statischen Belastungen zu, die über den Dichtungsandruck der eingesetzten Randdichtungen hinausgeht.

Sofern Sprossenprofile mit größerer Bautiefe aus optischen Gründen oder aus Gründen der Gestaltung des Boden- oder Deckenanschlusses eingesetzt werden, müssen im Verbindungsbereich zwischen den Sprossenprofilen und den Pfostenprofilen in den Sprossenprofilen Ausklinkungen vorgenommen werden, die gewährleisten, daß die Böden der Verankerungsnuten der Randdichtungen sowie die damit fluchtenden Böden der Aufnahmenuten für das Sickerwasser auf den Randleisten der Verankerungsnuten für die Randdichtungen der Pfostenprofile zur Auflage kommen und das Sickerwasser von den Sprossenprofilen in die Aufnahmenuten der Pfostenprofile fließen kann.

## Patentansprüche

1. Fassade oder Lichtdach mit Scheiben oder Füllungsplatten versetzt zum Scheiben- oder Plattenrand halternden, an einer Unterkonstruktion festgelegten Beschlägen (5) und bei der bzw. bei dem in den Spalten (21,29) zwischen benachbarten Scheiben oder Füllungsplatten Dichtungen (22) vorgesehen sind, **dadurch gekennzeichnet, daß** die Unterkonstruktion als Rahmenwerk aus Pfosten- und Sprossenprofilen (1,2) ausgebildet ist und die im Spalt (21,29) zwischen benachbarten Scheiben oder Füllungsplatten vorgesehenen Dichtungen (22) sowie an Scheiben oder Füllungsplatten sich anlegende Randdichtungen (15,16) an den Pfosten- und Sprossenprofilen (1,2) befestigt sind.

2. Fassade oder Lichtdach nach Anspruch 1, **dadurch gekennzeichnet, daß** die Scheiben oder Füllungsplatten mehrdimensional und zwar in den Richtungen X,Y,Z gegenüber dem Rahmenwerk einstellbar sind.

3. Fassade oder Lichtdach nach Anspruch 1 oder 2, **dadurch gekennzeichnet, daß** die Beschläge (5) zur Halterung der Scheiben oder Füllungsplatten ausschließlich an den Pfostenprofilen (1) befestigt sind.

4. Fassade oder Lichtdach nach Anspruch 3, **dadurch gekennzeichnet, daß** die Pfostenprofile (1) sich über die gesamte Profillänge erstreckende, hinterschnittene, quer zur Profillängsachse geöffnete Nuten (4) zur Aufnahme eines Verankerungsfußes eines jeden Beschlages (5) aufweisen.

5. Fassade oder Lichtdach nach Anspruch 4, **dadurch gekennzeichnet, daß** der Verankerungsfuß als Nutenstein (7) ausgebildet ist, der eine Gewindespindel (8) aufnimmt und mittels einer sich an Randstegen der Nut (4) abstützenden Spindelmutter in seiner Lage arretierbar ist.

6. Fassade oder Lichtdach nach Anspruch 4, **dadurch gekennzeichnet, daß** die Pfosten (1) zwei einander gegenüberliegende Nuten (4) aufweisen und durch einen den Nutboden bildenden Zwischensteg (17) getrennt sind.

7. Fassade oder Lichtdach nach Anspruch 6, **dadurch gekennzeichnet, daß** der Zwischensteg (17) eine größere Dicke aufweist als die übrigen Profilwandungen.

8. Fassade oder Lichtdach nach einem der Ansprüche 1 bis 7, **dadurch gekennzeichnet, daß** die Pfostenprofile (1) an der den Scheiben oder Füllungsplatten zugewandten Seite mittig eine Verankerungsnut (27) für eine Dichtungsleiste (22) und ferner Aufnahmenuten (33) für Sickerwasser aufweisen, die nach außen durch Stege begrenzt werden, die Verankerungsnuten für Randdichtungen (15) tragen.

9. Fassade oder Lichtdach nach Anspruch 8, **dadurch gekennzeichnet, daß** die Stege als Hohlstege (20) ausgebildet sind

10. Fassade oder Lichtdach nach Anspruch 1, **dadurch gekennzeichnet, daß** die Sprossenprofile eine mittige Verankerungsnut für eine Dichtungsleiste (22), Aufnahmenuten für Sickerwasser und an den Längsrändern Verankerungsnuten für Randdichtungen aufweisen und, daß die Böden der Verankerungsnuten für die Dichtungen (16,22) unter Aufnahmenuten (31) für das Sickerwasser durch die Außenwand (32) des Sprossenprofils gebildet sind.

11. Fassade oder Lichtdach nach Anspruch 10, **dadurch gekennzeichnet, daß** in den Verbindungsbereichen zwischen den Pfostenprofilen und den Sprossenprofilen (2) die Außenwand der Sprossenprofile auf den Verankerungsnuten für die Randdichtungen lagert.

12. Fassade oder Lichtdach nach Anspruch 8, **dadurch gekennzeichnet, daß** die Dichtungsleiste (22) Dichtlippen (23,24) aufweist, die sich an der äußeren Glasfläche und an den Seitenflächen der Glasscheiben (3) abstützen.

13. Fassade oder Lichtdach nach Anspruch 12, **dadurch gekennzeichnet, daß** die Dichtungsleiste (22) mit mehreren Kammern (25) ausgestattet ist.

14. Fassade oder Lichtdach nach Anspruch 1, **dadurch gekennzeichnet, daß** der Beschlag (5) ein Kopfteil (12) mit Gewindebohrung (13) aufweist, in die ein Gewindebolzen (14) verstell- und arretierbar eingreift.

## Claims

1. Facade or glazed roof having fittings (5) which retain panes or filler panels in an offset manner in relation to the pane or panel periphery and are secured on a substructure, in the case of which facade or glazed roof seals (22) are provided in the gaps (21, 29) between adjacent panes or filler panels, **characterized in that** the substructure is designed as a framework comprising post and crossmember profiles (1, 2), and the seals (22) provided in the gap (21, 29) between adjacent panes or filler panels, and peripheral seals (15, 16) which are positioned against panes or filler panels, are fastened on the post and crossmember profiles (1, 2).

2. Facade or glazed roof according to Claim 1, **characterized in that** the panes or filler panels can be adjusted multi-dimensionally, to be precise in the X, Y, Z directions, in relation to the framework.

3. Facade or glazed roof according to Claim 1 or 2, **characterized in that** the fittings (5) for retaining the panes or filler panels are fastened exclusively on the post profiles (1).

4. Facade or glazed roof according to Claim 3, **characterized in that** the post profiles (1) have undercut grooves (4) which extend over the entire profile length, are open transversely to the longitudinal profile axis and are intended for accommodating an anchoring foot of each fitting (5).

5. Facade or glazed roof according to Claim 4, **characterized in that** the anchoring foot is designed as a sliding block (7) which accommodates a threaded spindle (8) and can be arrested in position by means of a spindle nut supported on peripheral crosspieces of the groove (4).

6. Facade or glazed roof according to Claim 4, **characterized in that** the posts (1) have two mutually opposite grooves (4) and are separated by a groove-base-forming intermediate crosspiece (17).

7. Facade or glazed roof according to Claim 6, **characterized in that** the intermediate crosspiece (17) is thicker than the rest of the profile walls.

8. Facade or glazed roof according to one of Claims 1 to 7, **characterized in that**, on the side which is directed towards the panes or filler panels, the post profiles (1) have a central anchoring groove (27) for a sealing strip (22) and, in addition, accommodating grooves (33) for seepage water, these being bounded in the outward direction by crosspieces which bear anchoring grooves for peripheral seals (15).

9. Facade or glazed roof according to Claim 8, **characterized in that** the crosspieces are designed as hollow crosspieces (20).

10. Facade or glazed roof according to Claim 1, **characterized in that** the crossmember profiles have a central anchoring groove for a sealing strip (22), accommodating grooves for seepage water and, on the longitudinal peripheries, anchoring grooves for peripheral seals, and **in that** the bases of the anchoring grooves for the seals (16, 22) and of the accommodating grooves (31) for the seepage water are formed by the outer wall (32) of the crossmember profile.

11. Facade or glazed roof according to Claim 10, **characterized in that**, in the connecting regions between the post profiles and the crossmember profiles (2), the outer wall of the crossmember profiles is mounted on the anchoring grooves for the peripheral seals.

12. Facade or glazed roof according to Claim 8, **characterized in that** the sealing strip (22) has sealing lips (23, 24) which are supported on the outer glass surface and on the side surfaces of the glass panes (3).

13. Facade or glazed roof according to Claim 12, **characterized in that** the sealing strip (22) is provided with a plurality of chambers (25).

14. Facade or glazed roof according to Claim 1, **characterized in that** the fitting (5) has a head part (12) with threaded bore (13) in which a threaded bolt (14) engages such that it can be adjusted and arrested.

## Revendications

1. Façade ou verrière avec des garnitures (5) fixées sur une structure de base et tenant des vitres ou des panneaux de remplissage de manière décalée par rapport au bord de la vitre ou du panneau, et dans laquelle des joints (22) sont prévus dans les interstices (21, 29) entre des vitres ou panneaux de remplissage voisins, **caractérisée en ce que** la structure de base est conformée en ossature composée de profilés formant montants et barreaux (1, 2) et les joints (22) prévus dans l'interstice (21, 29) entre des vitres ou panneaux de remplissage voisins ainsi que des joints de bord (15, 16) s'appuyant sur des vitres ou panneaux de remplissage sont fixés sur les profilés formant montants et barreaux (1, 2).

2. Façade ou verrière selon la revendication 1, **caractérisée en ce que** les vitres ou panneaux de remplissage sont réglables dans plusieurs dimensions, à savoir dans les directions X, Y, Z par rapport à l'ossature.

3. Façade ou verrière selon la revendication 1 ou 2, **caractérisée en ce que** les garnitures (5) destinées à tenir les vitres ou panneaux de remplissage sont fixées exclusivement aux profilés formant montants (1).

4. Façade ou verrière selon la revendication 3, **caractérisée en ce que** les profilés formant montants (1) présentent des rainures (4) en contre-dépouille s'étendant sur toute la longueur des profilés et ouvertes transversalement à la l'axe longitudinal de profilés afin de recevoir un pied d'ancrage de chaque garniture (5).

5. Façade ou verrière selon la revendication 4, **caractérisée en ce que** le pied d'ancrage est conformé en coulisseau (7), qui reçoit une tige filetée (8) et peut être immobilisé dans sa position au moyen d'un écrou fileté s'appuyant sur des barres de bord de la rainure (4).

6. Façade ou verrière selon la revendication 4, **caractérisée en ce que** les montants (1) présentent deux rainures (4) mutuellement opposées et sont séparés par une barre intermédiaire (17) formant le fond de rainure.

7. Façade ou verrière selon la revendication 6, **caractérisée en ce que** la barre intermédiaire (17) présente une épaisseur supérieure à celle des autres parois du profilé.

8. Façade ou verrière selon l'une des revendications 1 à 7, **caractérisée en ce que** les profilés formant montants (1) présentent, du côté tourné vers les vitres ou les panneaux de remplissage, au centre une rainure d'ancrage (27) pour une baguette d'étanchéité (22), ainsi que des rainures (33) de réception des eaux d'égouttage, qui sont limitées vers l'extérieur par des barres qui portent les rainures d'ancrage pour des joints de bordure (15).

9. Façade ou verrière selon la revendication 8, **caractérisée en ce que** les barres sont conformées en barres creuses (20).

10. Façade ou verrière selon la revendication 1, **caractérisée en ce que** les profilés formant barreaux présentent une rainure d'ancrage centrale pour une baguette d'étanchéité (22), des rainures de réception des eaux d'égouttage et, sur les bords longitudinaux, des rainures d'ancrage pour des joints de bordure, et **en ce que** les fonds des rainures d'ancrage pour les joints (16, 22) sont formés sous les rainures (31) de réception des eaux d'égouttage par la paroi extérieure (32) du profité formant barreau.

11. Façade ou verrière selon la revendication 10, **caractérisée en ce que**, dans les zones de liaison entre les profilés formant montants et les profilés formant barreaux (2), la paroi extérieure des profilés formant barreaux repose sur les rainures d'ancrage destinées aux joints de bordure.

12. Façade ou verrière selon la revendication 8, **caractérisée en ce que** la baguette d'étanchéité (22) présente des lèvres d'étanchéité (23, 24) qui s'appuient sur la surface de vitre extérieure et sur les surfaces latérales des vitres en verre (3).

13. Façade ou verrière selon la revendication 12, **caractérisée en ce que** la baguette d'étanchéité (22) est munie de plusieurs chambres (25).

14. Façade ou verrière selon la revendication 1, **caractérisée en ce que** la garniture (5) présente une partie de tête (12) avec un perçage fileté (13) dans lequel une tige filetée (14) s'engage de manière réglable et immobilisable.
